# EUROPÄISCHE PATENTSCHRIFT

(11) **EP 2 592 965 B1**
(45) Veröffentlichungstag und Bekanntmachung des Hinweises auf die Patenterteilung: **24.12.2014**
(21) Anmeldenummer: 11730959.1
(22) Anmeldetag: 08.07.2011
(51) Int. Cl.: A47B 88/00

(54) **SCHUBKASTEN MIT ZWEI SEITENZARGEN UND EINER RÜCKWAND**
DRAWER WITH TWO SIDE PANELS AND A BACK PANEL
TIROIR AVEC DEUX PANNEAUX LATÉRAUX ET UNPANNEU ARRIÈRE

(30) Priorität: 16.07.2010 DE 102010036461
(43) Veröffentlichungstag der Anmeldung: 22.05.2013
(73) Patentinhaber: Paul Hettich GmbH & Co. KG, 32278 Kirchlengern (DE)
(72) Erfinder: BABUCKE-RUNTE, Guido, 33758 Schloß Holte-Stukenbrock (DE); KÄTHLER, Andreas, 32278 Kirchlengern (DE); MERTES, Rolf, 32107 Bad Salzuflen (DE); FRANKE, Thomas, 32257 Bünde (DE); STUFFEL, Andreas, 31675 Bückeburg (DE); MEYER, Helmut, 31675 Bückeburg (DE); MEYER, Bernd, 32469 Petershagen (DE); ROSENTRETER, Nils, 49328 Melle (DE); MICHELSWIRTH, Dennis, 33415 Verl (DE); HERZOG, Roman, 49080 Osnabrück (DE); LIMBERG, Guido, 32108 Bad Salzuflen (DE); ROTHE-WESEMANN, Anke, 49565 Bramsche (DE)
(74) Vertreter: Dantz, Jan Henning
(86) Internationale Anmeldenummer: PCT/EP2011/061593
(87) Internationale Veröffentlichungsnummer: WO 2012/007371

(56) Entgegenhaltungen:
- EP-A1- 0 096 100

## Beschreibung

Die vorliegende Erfindung betrifft einen Schubkasten mit zwei Seitenzargen und einer Rückwand, wobei die Rückwand gegenüber den Seitenzargen durch Rastmittel festgelegt und ausschließlich durch eine Verschiebung in Richtung der Längsachse des Schubkastens in eine Verrastungsposition bringbar ist.

Schubkästen der vorerwähnten Art sind an sich bekannt, siehe z.B. EP 0096100A.

Der vorliegenden Erfindung liegt die Aufgabe zugrunde, einen derartigen Schubkasten zu schaffen, der sich durch eine einfache und preiswert herstellbare Einrichtung zur Verrastung der Rückwand auszeichnet, insbesondere soll auch die Möglichkeit bestehen, die Rückwand gegebenenfalls wieder vom Schubkasten lösen zu können.

Diese Aufgabe wird erfindungsgemäß dadurch gelöst, dass die Rastmittel aus paarweise an den Seitenzargen angeordneten, federbelasteten und parallel zur Rückwand verlaufenden Rastzapfen sowie aus die Rastzapfen aufnehmenden Rastkerben in parallel zu den Seitenzargen verlaufenden Randstegen der Rückwand bestehen, wobei jedes Paar der Rastzapfen quer zur Längsachse des Schubkastens federbelastet ist und die Randstege mit Führungsabschnitten versehen sind, mittels derer die Rastzapfen entgegen der Federwirkung in die Rastkerben überführbar sind.

Die Rastmittel bestehen aus einfachen, preiswert herstellbaren Bauteilen und gewährleisten dennoch ein problemloses und sicheres Verrasten der Rückwand relativ zum Schubkasten durch einfaches Verschieben der Rückwand in Richtung der Längsachse des Schubkastens. Außerdem kann bei Bedarf die Rückwand auch leicht wieder vom Schubkasten abgenommen werden, dadurch, dass beispielsweise unter Zuhilfenahme einer entsprechenden Vorrichtung die Rastzapfen aus den Rastkerben herausbewegt und danach die Rückwand vom Schubkasten abgezogen werden kann.

Weitere Merkmale der Erfindung sind Gegenstand von Unteransprüchen.

Ausführungsbeispiele der Erfindung sind in den beigefügten Zeichnungen dargestellt und werden im Folgenden näher beschrieben.

Es zeigen:
- Figur 1: eine Teilansicht des rückseitigen Endes einer Seitenzarge eines erfindungsgemäßen Schubkastens mit einer noch nicht mit dem Schubkasten im Übrigen verbundenen Rückwand
- Figur 2: eine der Figur 1 entsprechende Teilansicht bei einer mit dem Schubkasten im Übrigen verbundenen Rückwand
- Figur 3: eine perspektivische Teilansicht des in den Figuren 1 und 2 gezeigten rückwärtigen Endbereiches eines Schubkastens
- Figur 4: eine Perspektivdarstellung eines Schubkastens mit einer Rückwand gemäß den Figuren 1-3
- Figur 5: eine der Figur 1 entsprechende Teilansicht nach einem weiteren Ausführungsbeispiel der Erfindung
- Figur 6: eine der Figur 5 entsprechende Teilansicht bei einer mit dem Schubkasten im Übrigen verbundenen Rückwand
- Figur 7: eine perspektivische Teilansicht des in den Figuren 5 und 6 gezeigten rückwärtigen Endbereiches eines Schubkastens
- Figur 8: eine Teilansicht des rückseitigen Endes einer Seitenzarge eines Schubkastens mit einer noch nicht mit dem Schubkasten im Übrigen verbundenen Rückwand nach einem weiteren Ausführungsbeispiel der Erfindung
- Figur 9: eine der Figur 8 entsprechende Teilansicht bei einer mit dem Schubkasten im Übrigen verbundenen Rückwand
- Figur 10: eine perspektivische Teilansicht des in den Figuren 8 und 9 gezeigten rückwärtigen Endbereiches eines Schubkastens.

Der in Figur 4 gezeigte und insgesamt mit dem Bezugszeichen 1 bezeichnete Schubkasten weist in an sich bekannter Weise einen Boden 2, eine Frontblende 3, eine Rückwand 4 und zwei Seitenzargen 5 auf.

Wie die Figuren 1 bis 3 sehr deutlich machen, ist die Rückwand 4 mit den Seitenzargen 5 des Schubkastens 1 durch Rastmittel verbunden, deren Aufbau und Wirkungsweise weiter unten noch näher beschrieben wird. Dabei ist ein wesentliches Kriterium darin zu sehen, dass die Verbindung zwischen Rückwand 4 und den Seitenzargen 5 des Schubkastens 1 ausschließlich durch eine Verschiebung in Richtung der Längsachse des Schubkastens 1 möglich ist.

Im Einzelnen bestehen die Rastmittel aus paarweise an den Seitenzargen 5 angeordneten, federbelasteten und parallel zur Rückwand 4 verlaufenden Rastzapfen 6 sowie aus Rastkerben 7, weiche in parallel zu den Seitenzargen 5 verlaufenden Randstegen 8 der Rückwand 4 vorgesehen sind.

Die Rastzapfen 6 sind quer zur Längsachse des Schubkastens 1 und aufeinander zuweisend federbelastet. Die Randstege 8 sind mit zur Vorderseite des Schubkastens 1 hin gesehen konisch verjüngten Führungsabschnitten 9 versehen, durch welche die federbelasteten Rastzapfen 6 beim Verschieben der Rückwand 4 in Richtung der Vorderseite des Schubkastens 1 entgegen der Federwirkung aufspreizbar und in die Rastkerben 7 überführbar sind.

Wie insbesondere Figur 3 deutlich macht, ragen die freien Enden der Rastzapfen 6 über die Randstege 8 hinaus, so dass die Möglichkeit besteht, die Rastzapfen 6 entgegen der sie belastenden Federwirkung auch wieder auseinander zu spreizen und die Rückwand 4 vom Schubkasten 1 im Übrigen trennen zu können.

Eine besonders vorteilhafte Ausführungsform der Erfindung sieht vor, dass die Rastzapfen 6 an den freien Enden einer Formfeder 10 angeordnet sind, wobei diese Formfeder 10 eine etwa V-förmige Gestalt aufweist, was die Figuren 1 und 2 besonders deutlich zeigen.

Die Formfedern 10 an den beiden Seitenzargen 5 sind über Lagerteile 11 unverlierbar an den Seitenzargen 5 befestigt.

Das Ausführungsbeispiel der Erfindung gemäß den Figuren 5 bis 7 unterscheidet sich vom vorhergehend beschriebenen Ausführungsbeispiel im Wesentlichen dadurch, dass die Rastzapfen 6 in Rastkerben 7 eingreifen, welche gegenüber der Rückwand 4 schräg verlaufend angeordnet sind, was besonders Figur 5 deutlich zeigt. Die Rastkerben 7 sind zur Seite der Seitenzarge 5 hin gesehen durch schräg verlaufende Flanken 7a begrenzt, die gegenüber der Rückwand 4 jeweils derart schräg verlaufen, dass sich der Abstand dieser Flanken 7a zur Rückwand 4 hin gesehen mit zunehmender Tiefe der Rastkerben 7 vergrößert. Die an den Flanken 7a anliegenden Rastzapfen 6 können somit im montierten Zustand die Rückwand 4 fest an die Seitenzargen 5, unter Überwindung von Fertigungstoleranzen heranziehen.

Ein weiterer Unterschied des Ausführungsbeispieles nach den Figuren 5 bis 7 gegenüber dem Ausführungsbeispiel nach den Figuren 1 bis 4 ist darin zu sehen, dass die Rastzapfen 6 in einer Vormontagestellung auf einem Absatz 12 einer gestuften Führungsnut 13 aufliegen und dabei eine Position einnehmen, in der sie sicher von abgeschrägten Aktivatorflächen 14 erfasst werden können. Abschnitte 9 treten mit den Federenden der Formfeder 10 nicht in Kontakt.

Durch den schrägen Verlauf der Rastkerben 7 ist ein guter Toleranzausgleich beim Festziehen der Rückwand 4 in Richtung der Seitenzargen 5 möglich, so dass praktisch in jedem Falle eine spielfreie Anlage der Rückwand 4 in der Befestigungsposition gewährleistet ist.

Bei den Konstruktionen nach den Figuren 1 bis 7 ist die Formfeder 10 so gestaltet, dass die Rastzapfen 6 aufeinander zuweisend kräftemäßig belastet sind.

Abweichend hiervon ist beim Ausführungsbeispiel nach den Figuren 8 bis 10 eine Formfeder 10 gewährt, durch welche die Rastzapfen 6 auseinander strebend federbelastet sind. Demzufolge sind die Führungsabschnitte 9 der Randstege 8 in Richtung der Vorderseite des Schubkastens 1 konisch erweitert ausgeführt, sodass die Rastzapfen 6 durch diese Führungsabschnitte 9 zusammen gedrückt werden können und in die auch hier wiederum schräg verlaufenden Rastkerben 7 überführbar sind. Die Rastzapfen 6 liegen dann wieder an den die Rastkerben 7 zu den Seitenzargen 5 hin gesehen begrenzenden Seitenflanken 7a an und können wiederum die Rückwand 4 fest an die Seitenzargen 5 heranziehen, wobei ein optimaler Toleranzausgleich möglich ist.

Wie Figur 8 besonders deutlich zeigt, sind die Rastzapfen 6 in einer Nichtmontagestellung auf einem Absatz 12 von Führungsnuten 13 abgestützt und in einer derartigen Nichtmontageposition oder Transportstellung dagegen gesichert, unbeabsichtigt in die Führungsnuten 13 hineingelangen zu können. Erst durch den Kontakt der Rastzapfen 6 mit den Führungsabschnitten 9 der Randstege 8 werden die Rastzapfen 6 weiter zusammengedrückt und in die Rastkerben 7 überführt.

Beim Ausführungsbeispiel nach den Figuren 8 bis 10 sind die Führungsnuten 13 für die Rastzapfen 6 mit gegenüber der Horizontalen geneigt verlaufenden Nutabschnitten 13a versehen, in welche die Rastzapfen 6 bei der Montage der Formfeder 10 hineingetangen. Falls große Fertigungstoleranzen vorhanden sind werden sie durch die federkraft unterstützte Bewegung der Rastzapfen 6 in den Führungsnuten 13 ausgeglichen, es kann hierdurch eine weitere Anzugskraft auf die Rückwand 4 im Sinne einer spielfreien Befestigung erreicht werden.

Alle erfindungsgemäßen Ausführungsbeispiele bieten den Vorteil einer bequemen und leichten Montage beim Verbinden einer Rückwand mit den Seitenzargen 5 eines Schubkastens, wobei die Montage sowohl manuell wie auch maschinell ausgeführt werden kann. Im Falle der maschinellen Montage können äußerst geringe Taktzeiten erzielt werden, was sich auf die Wirtschaftlichkeit der Gesamtmontage günstig auswirkt.

Eine Abwandlung der vorstehend beschriebenen Konstruktionen kann darin bestehen, dass die Rastzapfen 6 jeweils für sich durch eine separate Feder belastet sein können.

Die Formfedern 10 sind vorzugsweise aus Federstahl hergestellt.

### Bezugszeichenliste

- 1: Schubkasten
- 2: Boden
- 3: Frontblende
- 4: Rückwand
- 5: Seitenzarge
- 6: Rastzapfen
- 7: Rastkerbe
- 7a: Flanke
- 8: Randsteg
- 9: Abschnitt
- 10: Formfeder
- 11: Lagerteil
- 12: Absatz
- 13: Führungsnut
- 13a: Nutabschnitt
- 14: Aktivatorfläche

## Patentansprüche

1. Schubkasten (1) mit zwei Seitenzargen (5) und mindestens einer Rückwand (4), wobei die Rückwand (4) gegenüber den Seitenzargen (5) durch Rastmittel festgelegt und ausschließlich durch eine Verschiebung in Richtung der Längsachse des Schubkastens (1) in eine Verrastungsposition bringbar ist, **dadurch gekennzeichnet, dass** die Rastmittel aus paarweise an den Seitenzargen (5) angeordneten, federbelasteten und parallel zur Rückwand (4) verlaufenden Rastzapfen (6) sowie aus die Rastzapfen (6) aufnehmenden Rastkerben (7, 7a) in parallel zu den Seitenzargen (5) verlaufenden Randstegen (8) der Rückwand (4) bestehen, wobei jedes Paar der Rastzapfen (6) quer zur Längsachse des Schubkastens (1) federbelastet ist und die Randstege (8) mit Führungsabschnitten (9) versehen sind, mittels derer die Rastzapfen (6) entgegen der Federwirkung in die Rastkerben (7, 7a) überführbar sind.

2. Schubkasten nach Anspruch 1, **dadurch gekennzeichnet, dass** die Rastzapfen (6) aus abgewinkelten Enden einer einstückigen Formfeder (10) bestehen.

3. Schubkasten nach Anspruch 2, **dadurch gekennzeichnet, dass** die Formfedern (10) mittels Lagerteilen (11) unverlierbar an den Seitenzargen (5) angeschlossen sind.

4. Schubkasten nach einem der vorhergehenden Ansprüche, **dadurch gekennzeichnet, dass** die Rastzapfen (6) seitlich über die Randstege (8) der Rückwand (4) hinaus vorstehen.

5. Schubkasten nach Anspruch 1, **dadurch gekennzeichnet, dass** jeder Rastzapfen (6) durch eine separate Feder belastet ist.

6. Schubkasten nach Anspruch 2, **dadurch gekennzeichnet, dass** die Formfedern (10) aus Federstahl hergestellt sind.

7. Schubkasten nach einem der vorhergehenden Ansprüche, **dadurch gekennzeichnet, dass** die Randstege (8) mit konisch verjüngten Führungsabschnitten (9) versehen sind.

8. Schubkasten nach einem der vorhergehenden Ansprüche, **dadurch gekennzeichnet, dass** jedes Paar der Rastzapfen (6) quer und aufeinander zuweisend quer zur Längsachse des Schubkastens (1) federbelastet ist.

9. Schubkasten nach einem der vorhergehenden Ansprüche, **dadurch gekennzeichnet, dass** die Rastzapfen (6) entgegen der Federwirkung aufspreizbar sind.

10. Schubkasten nach einem der vorhergehenden Ansprüche, **dadurch gekennzeichnet, dass** die Rastkerben (7), in welche die Rastzapfen (6) eingreifen, gegenüber der Rückwand (4) schräg verlaufend angeordnet sind, so dass die Rückwand (4) unter Überbrückung von Fertigungstoleranzen stets fest an die Seitenzargen (5) anziehbar ist.

11. Schubkasten nach einem der vorhergehenden Ansprüche, **dadurch gekennzeichnet, dass** die Rastzapfen (6) in einer Vormontagestellung der Seitenzargen (5) jeweils auf einem Absatz (12) von stufenförmig gestalteten Führungsnuten (13) abgestützt sind.

12. Schubkasten nach Anspruch 11, **dadurch gekennzeichnet, dass** die Führungsnuten (13) in ihren den Absätzen (12) abgewandten Endbereichen mit gegenüber der Horizontalen schräg oder geneigt verlaufenden Führungsabschnitten (13a) versehen sind.

## Claims

1. A drawer (1) with two side panels (5) and at least one rear wall (4), with the rear wall (4) being fixed in relation to the side panels (5) by latching means and being movable to a latching position only by displacement in the direction of the longitudinal axis of the drawer (1), **characterized in that** the latching means consist of spring-loaded latching pins (6) which are arranged in pairs on the side panels (5) and extend parallel to the rear wall (4), and of latching notches (7, 7a) which receive the latching pins (6) and are disposed in boundary webs (8) of the rear wall (4) which extend parallel to the side panels (5), with each pair of latching pins (6) being spring-loaded transversely to the longitudinal axis of the drawer (1) and the boundary webs (8) being provided with guide sections (9) by means of which the latching pins (6) can be transferred to the latching notches (7, 7a) against the action of the spring.

2. A drawer according to claim 1, **characterized in that** the latching pins (6) consist of bent-off ends of an integral shaped spring (10).

3. A drawer according to claim 2, **characterized in that** the shaped springs (10) are captively connected to the side panels (5) by means of bearing parts (11).

4. A drawer according to one of the preceding claims, **characterized in that** the latching pins (6) protrude laterally beyond the boundary webs (8) of the rear wall (4).

5. A drawer according to claim 1, **characterized in that** each latching pin (6) is loaded by a separate spring.

6. A drawer according to claim 2, **characterized in that** the shaped springs (10) are made of spring steel.

7. A drawer according to one of the preceding claims, **characterized in that** the boundary webs (8) are provided with conically tapering guide sections (9).

8. A drawer according to one of the preceding claims, **characterized in that** each pair of the latching pins (6) is spring-loaded transversely and facing one another transversely to the longitudinal axis of the drawer (1).

9. A drawer according to one of the preceding claims, **characterized in that** the latching pins (6) can be spread apart against the action of the spring.

10. A drawer according to one of the preceding claims, **characterized in that** the latching notches (7), into which the latching pins (6) engage, are arranged to extend obliquely in relation to the rear wall (4), so that the rear wall (4) can always be tightly pulled towards the side panels (5) by bridging production tolerances.

11. A drawer according to one of the preceding claims, **characterized in that** in a pre-mounting position of the side panels (5) the latching pins (6) are respectively supported on a shoulder (12) of guide grooves (13) arranged in the manner of steps.

12. A drawer according to claim 11, **characterized in that** the guide grooves (13) are provided in the end regions facing away from the shoulders (12) with guide sections (13a) extending in an oblique or inclined manner in relation to the horizontal line.

## Revendications

1. Tiroir (1) comportant deux montants latéraux (5) et au moins une paroi arrière (4), cette paroi arrière (4) étant fixée aux montants latéraux (5) par des moyens d'encliquetage, et ne pouvant être positionnée dans une position d'encliquetage que par un glissement en direction de l'axe longitudinal du tiroir (1),
**caractérisé en ce que**
les moyens d'encliquetage sont constitués par des tourillons d'encliquetage (6) montés par paires sur les montants latéraux (5), chargés élastiquement et s'étendant parallèlement à la paroi arrière (4), ainsi que par des crans d'encliquetage (7, 7a) recevant les tourillons d'encliquetage (6) situés dans des traverses de bord (8) de la paroi arrière (4) s'étendant parallèlement aux montants latéraux (5), chaque paire de tourillons d'encliquetage (6) étant chargée élastiquement, transversalement à l'axe longitudinal du tiroir (1), et les traverses de bord (8) étant équipées de segments de guidage (9) aux moyens desquels les tourillons de guidage (6) peuvent être transférés dans les crans d'encliquetage (7, 7a) contre la contrainte élastique.

2. Tiroir conforme à la revendication 1,
**caractérisé en ce que**
les tourillons d'encliquetage (6) sont constitués par des extrémités coudées d'un ressort (10) formé en une seule pièce.

3. Tiroir conforme à la revendication 2,
**caractérisé en ce que**
les ressorts formés (10) sont reliés sans pouvoir être perdus aux montants latéraux (5) au moyen d'éléments de support (11).

4. Tiroir conforme à des revendications précédentes,
**caractérisé en ce que**
les tourillons d'encliquetage (6) font latéralement saillie sur les traverses de bord (8) de la paroi arrière (4).

5. Tiroir conforme à la revendication 1,
**caractérisé en ce que**
chacun des tourillons d'encliquetage (6) est chargé par un ressort indépendant.

6. Tiroir conforme à la revendication 2,
**caractérisé en ce que**
les ressorts formés (10) sont fabriqués en acier à ressort.

7. Tiroir conforme à l'une des revendications précédentes,
**caractérisé en ce que**
les traverses de bord (8) sont équipées de segments de guidage (9) s'amincissant coniquement.

8. Tiroir conforme à l'une des revendications précédentes,
**caractérisé en ce que**
chacune des paires de tourillons d'encliquetage (6) est chargée élastiquement transversalement et en étant tournées les unes vers les autres transversalement à l'axe longitudinal du tiroir (1).

9. Tiroir conforme à l'une des revendications précédentes,
**caractérisé en ce que**
les tourillons d'encliquetage (6) sont déployables contre la contrainte élastique.

10. Tiroir conforme à l'une des revendications précédentes,
**caractérisé en ce que**
les crans d'encliquetage (7) dans lesquels viennent en prise les tourillons d'encliquetage (6) s'étendent obliquement par rapport à la paroi arrière (4) de sorte que la paroi arrière (4) puisse toujours être serrée sur les montants latéraux (5) en surmontant les tolérances de fabrication.

11. Tiroir conforme à l'une des revendications précédentes,
**caractérisé en ce que**
dans une position de prémontage des montants latéraux (5), les tourillons d'encliquetage (6) s'appuient respectivement sur un épaulement (12) de rainures de guidage (13) réalisées en forme de gradins.

12. Tiroir conforme à la revendication 11,
**caractérisé en ce que**
les rainures de guidage (13) sont équipées dans leurs zones d'extrémité situées à l'opposé des épaulements (12) de segments de guidage (13a) s'étendant obliquement ou inclinés par rapport à l'horizontale.
